# FASCICULE DE BREVET EUROPEEN

(11) **EP 2 312 052 B1**
(45) Date de publication et mention de la délivrance du brevet: **19.10.2016**
(21) Numéro de dépôt: 10305997.8
(22) Date de dépôt: 17.09.2010
(51) Int. Cl.: E01B 7/00, E01B 19/00, E01B 21/04

(54) **Dispositif de fixation d'un élément de revêtement**
Device for fixing coverings
Vorrichtung zum Befestigen von Belägen

(30) Priorité: 02.10.2009 FR 0956897
(43) Date de publication de la demande: 20.04.2011
(73) Titulaire: Vossloh Cogifer (Société Anonyme), 92500 Rueil Malmaison (FR)
(72) Inventeur: Mugg, Philippe, 67500, Haguenau (FR)
(74) Mandataire: Nuss, Laurent

(56) Documents cités:
- WO-A1-2008/043249
- DE-A1- 10 142 782
- DE-A1- 19 706 936
- US-B1- 6 402 044

## Description

La présente invention concerne le domaine de l'infrastructure ferroviaire, en particulier des matériels de voie, notamment de tramway, et a pour objet un dispositif de fixation d'un élément de revêtement préfabriqué antivibratoire et/ou électriquement isolant sur des blocs usinés ou mécanosoudés de demi-aiguillages ou de coeurs d'appareils de voie en chaussée.

Les blocs usinés ou mécanosoudés de demi-aiguillages ou de coeur d'appareils de voie en chaussée doivent être habillés avec un matériau assurant une bonne isolation électrique, ainsi qu'un degré de résistance mécanique. Ce dernier est variable en fonction de l'usage, à savoir pour une chaussée avec circulation de véhicules routiers ou pour des zones piétonnes ou à revêtement végétal. En effet, dans le premier cas, il sera nécessaire de mettre en oeuvre un matériau plus résistant, alors que dans les autres cas, un matériau moins résistant sera suffisant.

Actuellement, les éléments mis en oeuvre à cet effet sont généralement réalisés sous forme d'éléments préfabriqués de revêtement de profils de rails standards, montés sur les blocs de demi-aiguillages ou de coeur d'appareils de voie par collage ou par clippage. Ces éléments peuvent être des profilés en matériaux recyclés, moulés ou en plaques contrecollées et découpées suivant les formes et sections souhaitées. Un tel ajustage, nécessaire pour les parties particulières des appareils de voie, réalisées par assemblage de divers profilés ou usinées dans des blocs, telles que les aiguillages et les coeurs de croisement, est long et fastidieux et est incompatible avec une démarche industrielle de standardisation et de maîtrise des coûts.

En outre, la qualité du collage de ces éléments, qui sont difficiles à réaliser, est douteuse et l'aspect de l'ensemble obtenu n'est pas satisfaisant.

Par ailleurs, on connaît, par les publications WO-A-2008/043249 et DE 19706936, des éléments de revêtement préfabriqués anti-vibratoires et/ou isolants qui sont appliqués sur certaines parties d'un rail et coopèrent avec des moyens de fixation à ce rail sous forme de parties en relief présentant des dispositifs d'accrochage avec l'élément de revêtement. Cependant, ces documents ne décrivent pas un dispositif de fixation qui permette, à lui seul, d'assurer une fixation garantissant le maintien en position de l'élément de revêtement.

La présente invention a pour but de pallier ces inconvénients en proposant un ensemble pour la fixation d'un élément de revêtement préfabriqué antivibratoire et/ou électriquement isolant sur des blocs usinés ou mécanosoudés de demi-aiguillages ou de coeurs d'appareils de voie en chaussée, permettant de réaliser rapidement et facilement une isolation parfaite entre lesdits blocs de demi-aiguillages ou de coeurs d'appareils de voie et la chaussée environnante.

A cet effet, l'invention a pour objet un ensemble comprenant les caractéristiques suivant la revendication 1.

L'invention sera mieux comprise, grâce à la description ci-après, qui se rapporte à des modes de réalisation préférés, donnés à titre d'exemples non limitatifs, et expliqués avec référence au dessin schématique annexé, dans lequel :
les figures 1 à 3 sont des vues en perspectives de trois modes de réalisation possible du dispositif conforme à l'invention équipant une partie d'appareil de voie.

Les figures 1 à 3 du dessin annexé représentent, à titre d'exemple, différents modes de réalisation de blocs 1, 1', 1" usinés ou mécanosoudés de demi-aiguillages ou de coeurs d'appareils de voie en chaussée pourvus d'un ensemble 2 pour la fixation d'un élément 4 de revêtement antivibratoire et/ou électriquement isolant.

De tels blocs 1, 1', 1" sont généralement montés sur un support formé par au moins une traverse en béton, non représentée, avec interposition d'une semelle élastique entre ledit bloc 1, 1', 1" et le support formé par au moins une traverse en béton. Par ailleurs, comme le montre la figure 3 du dessin annexé, un tel bloc 1" peut, à titre d'exemple être constitué par un assemblage de différents éléments.

Conformément à l'invention, l'ensemble 2 pour la fixation d'un élément 4 de revêtement préfabriqué antivibratoire et/ou électriquement isolant sur des blocs 1, 1', 1" usinés ou mécanosoudés de demi-aiguillages ou de coeurs d'appareils de voie en chaussée, est essentiellement constitué par un moyen 3 de fixation sur les blocs 1, 1', 1" usinés ou mécanosoudés de demi-aiguillages ou de coeurs d'appareils de voie en chaussée sous forme de parties en relief 31 présentant des dispositifs d'accrochage par encliquetage reliant ledit revêtement préfabriqué antivibratoire et/ou électriquement isolant auxdits les blocs 1, 1', 1" usinés ou mécanosoudés, par coopération de forme.

Selon un premier mode de réalisation de l'invention, représenté à la figure 1, le moyen 3 de fixation sur les blocs usinés ou mécanosoudés se présente sous forme de parties en relief 31 réalisées par moulage ou par usinage sur les bords latéraux d'un bloc 1.

Les figures 2 et 3 du dessin représentent un autre mode de réalisation de l'invention, dans lequel le moyen 3 de fixation sur les blocs usinés ou mécanosoudés 1', 1" est constitué par des éléments 32 usinés ou moulés rapportés et fixés sur les bords latéraux des blocs 1', 1", par vissage ou par sertissage.

Les parties en relief 31 ou les éléments usinés ou moulés 32, constituant le moyen 3, présentent des dispositifs d'accrochage par encliquetage, tels que avantageusement des dépouilles négatives 311, 321, de leurs côtés longitudinaux, ces dispositifs d'accrochage coopérant avec des côtés correspondants des éléments 4 de revêtement préfabriqués, munis de bords d'accrochage 41, dont les faces internes sont à un écartement correspondant à celui des côtés longitudinaux des parties en relief 31 ou des éléments usinés ou moulés 32 constituant le moyen 3 et présentent des dépouilles de forme coopérante avec celle desdits côtés longitudinaux.

Ces éléments 4 de revêtement préfabriqués sont avantageusement réalisés en matière synthétique, par moulage sous pression ou par extrusion, de sorte que l'obtention des dépouilles coopérantes des faces internes de leurs bords d'accrochage 41 est simple et d'un faible coût de revient. Ainsi, il est possible de fixer rapidement et sans outil spécifique, ni colle, des éléments 4 de revêtement préfabriqués sur des blocs usinés ou mécanosoudés de demi-aiguillages ou de coeurs d'appareils de voie en chaussée, afin d'assurer une isolation antivibratoire et/ou électrique de ces derniers.

Grâce à l'invention, il est possible de réaliser un dispositif de revêtement antivibratoire et/ou électriquement isolant pour blocs usinés ou mécanosoudés de demi-aiguillages ou de coeurs d'appareils de voie en chaussée, dont les éléments 4 peuvent être obtenus par des procédés industriels éprouvés et donc à un très faible coût de fabrication, de sorte que l'ensemble du dispositif est d'un prix de revient moindre que celui des dispositifs connus à ce jour.

En outre, l'invention permet de réaliser d'importants gains sur les frais de main d'oeuvre liés à l'adaptation quasi automatique des éléments 4 de revêtement préfabriqués sur le moyen 3 de fixation sur les blocs usinés ou mécanosoudés.

Bien entendu, l'invention n'est pas limitée au mode de réalisation décrit et représenté au dessin annexé. Des modifications restent possibles, notamment du point de vue de la constitution des divers éléments ou par substitution d'équivalents techniques, sans sortir pour autant du domaine de protection de l'invention.

## Revendications

1. Ensemble (2) pour la fixation d'un élément (4) de revêtement préfabriqué antivibratoire et/ou électriquement isolant sur des blocs (1, 1',1") usinés ou mécanosoudés de demi-aiguillages ou de coeurs d'appareils de voie en chaussée, l'ensemble (2) comprenant :
- un desdits blocs (1, 1', 1"),
- un premier élément constitué par un moyen (3) de fixation sur lesdits blocs (1,1',1") sous forme de parties en relief (31, ,32),
- un second élément formé par ledit élément de revêtement (4) préfabriqué antivibratoire et/ou éléctriquement isolant,
les parties en relief (31, 32) étant réalisées par moulage ou par usinage sur les bords latéraux dudit bloc (1) ou constituées par des éléments usinés ou moulés et fixées par vissage ou par sertissage sur les bords latéraux dudit bloc (1',1"), ces parties en relief (31, 32) présentant des dispositifs d'accrochage par encliquetage avec le second élément de l'ensemble (2) par coopération de forme.

2. Ensemble (2), suivant la revendication 1, les parties en relief (31) ou les éléments usinés ou moulés (32) présentant des dépouilles négatives (311, 321) qui par leurs côtés longitudinaux forment des dispositifs d'accrochage coopérant avec des côtés correspondants des éléments (4) de revêtement préfabriqués, munis de bords d'accrochage (41), dont les faces internes sont à un écartement correspondant à celui des côtés longitudinaux des parties en relief (31) ou des éléments usinés ou moulés (32) constituant le moyen (3) et présentent des dépouilles de forme coopérante avec celle desdits côtés longitudinaux.

3. Ensemble (2), suivant l'une quelconque des revendications 1 et 2, les éléments (4) de revêtement préfabriqués étant réalisés en matière synthétique, par moulage sous pression ou par extrusion.

## Patentansprüche

1. Anordnung (2) zur Befestigung eines vorgefertigten schwingungsdämpfenden und/oder elektrisch isolierenden Auskleidungselements (4) an bearbeiteten oder mechanisch geschweißten Blöcken (1, 1', 1") von Halbweichen oder Kreuzungen von Straßenschienen, wobei die Anordnung umfasst:
- einen der besagten Blöcke (1, 1', 1"),
- ein erstes Element, das durch ein Mittel (3) zur Befestigung an den besagten genannten Blöcken (1, 1', 1") in Form von erhabenen Teilen (31, 32) ausgebildet ist,
- ein zweites Element, das durch das besagte vorgefertigte schwingungsdämpfende und/oder elektrisch isolierende Auskleidungselements (4) ausgebildet ist,
- wobei die erhabenen Teile (31, 32) durch Gießen oder Bearbeiten an den seitlichen Rändern des besagten Blocks (1) realisiert sind oder durch bearbeitete oder gegossene Elemente ausgebildet sind, die durch Anschrauben oder Klemmen an den seitlichen Rändern des besagten Blocks (1, 1', 1") befestigt sind,
- wobei diese erhabenen Teile (31, 32) Befestigungsmittel zum Einrasten mit dem zweiten Element der Anordnung (2) durch Formschluss aufweisen.

2. Anordnung (2) nach Anspruch 1, wobei die erhabenen Teile (31) oder die bearbeiteten oder gegossene Elemente (32) negative Hinterschneidungen (311, 321) aufweisen, die durch ihre Längsseiten Befestigungsmittel formen, die mit den entsprechenden Seiten der entsprechenden vorgefertigten Auskleidungselemente (4) zusammenarbeiten, die mit Befestigungsrändern (41) ausgestattet sind, deren Innenseiten sich in einem Abstand befinden, der jenem der Längsseiten der erhabenen Teile (31) oder der bearbeiteten oder gegossenen Elemente (32) entsprecht, welche das Mittel (3) ausbilden und die Hinterschneidungen der Form aufweisen, die mit jenen der Längsseiten zusammenarbeiten.

3. Anordnung (2) nach einem der Ansprüche 1 oder 2, wobei die vorgefertigten Auskleidungselemente (4) aus einem synthetischen Material, durch Druckgießen oder durch Extrusion realisiert sind.

## Claims

1. Device (2) for fixing a prefabricated anti-vibration and/or electrically insulating covering element (4) for covering machined or mechanically welded blocks (1, 1', 1")for half sets of points or central track sections, wherein the device(2)comprises:
- one of the said blocks (1, 1', 1"),
- a first element consisting of a means (3) of fixing to said blocks (1,1', 1") in the form of raised parts (31,32),
- a second element formed by said anti-vibration and/or electrically insulating covering element (4),
wherein the raised parts (31,32) are produced by moulding or by machining on the sides of said block (1) or consist of machined or moulded elements fixed by screwing or by crimping to the sides of said block (1',1"), wherein these raised parts (31, 32) have locking devices for latching with the second element of the device (2) for forming a positive interlock.

2. Device (2) in accordance with claim 1 where the raised parts (31) or machined or moulded elements (32) have reverse tapers (311,321) whose longitudinal sides form the locking devices interacting with the corresponding sides of the prefabricated covering elements (4), provided with locking sides (41), wherein the distance between the internal faces corresponds to that of the longitudinal sides of the raised parts (31) or of the machined or moulded elements (32) constituting the means (3) and having tapers to match those of the said longitudinal sides.

3. Device (2), according to either of claims 1 and 2 wherein the prefabricated coating elements (4) are made of a synthetic material by moulding under pressure or by extrusion.
